# EUROPÄISCHE PATENTSCHRIFT

(11) **EP 0 441 220 B1**
(45) Veröffentlichungstag und Bekanntmachung des Hinweises auf die Patenterteilung: **03.01.1996**
(21) Anmeldenummer: 91101100.5
(22) Anmeldetag: 29.01.1991
(51) Int. Cl.: B41F 7/28, B41F 7/40, B41F 7/26

(54) **Feuchtwerk**
Damping device
Dispositif de mouillage

(30) Priorität: 05.02.1990 DE 4003412
(43) Veröffentlichungstag der Anmeldung: 14.08.1991
(73) Patentinhaber: KOENIG & BAUER-ALBERT AKTIENGESELLSCHAFT, D-97080 Würzburg (DE)
(72) Erfinder: Schneider, Georg, W-8700 Würzburg (DE)

(56) Entgegenhaltungen:
- EP-A- 0 141 217
- DE-A- 2 233 866
- DE-A- 3 526 236
- US-A- 3 096 710
- US-A- 3 902 417

## Beschreibung

Die Erfindung betrifft ein Feuchtwerk nach dem Oberbegriff des Anspruchs 1.

Ein gattungsgemäßes Feuchtwerk dieser Art ist durch die EP 01 41 217 A1 bekannt. Bei diesem Feuchtwerk wird das Feuchtmittel auf eine erste Feuchtwalze aufgesprüht und gelangt von dort über zwei und mehr nachfolgende gummibeschichtete Walzen auf die Platte.

Durch die US-A-39 02 417 ist ein dreiwalziges Sprühfeuchtwerk bekannt geworden, bei dem ein Reibzylinder mit Kupfer- oder Kunststoffbeschichtung eine Feuchtmittelauftragwalze und eine dem Reibzylinder vorgelagerte Walze vorgesehen sind. Ein Flüssigkeitsauftrag auf die vorgelagerte Walze geschieht mittels einer Sprüheinrichtung.

Ein Feuchtwerk dieser Art ist z. B. durch die DE-PS 35 26 236 bekannt. Bei diesem Feuchtwerk wird das Feuchtmittel mittels eines drehbaren Tellers auf eine erste Feuchtwalze aufgesprüht und gelangt von dort über eine nachfolgende gummibeschichtete zweite Walze und eine kunststoffbeschichtete dritte Walze zu einer kombinierten Farb-Feuchtauftragwalze. Alle Feuchtwalzen, bis auf die kombinierte Farb-Feuchtauftragwalze, stehen untereinander in Zahnverbindung, wobei zwischen den Oberflächen der ersten Chromwalze und der zweiten Gummiwalze ein erheblicher Schlupf erzeugt wird. Der Gegenstand nach dieser Entgegenhaltung hat den Nachteil, daß zusätzliche, das Feuchtwerk mit dem Farbwerk verbindende, Walzen benötigt werden.

Feuchtwerke mit einer kombinierten Farb-Feuchtauftragwalze weisen bekanntlich den Nachteil auf, daß Druckfarben mit minderwertiger Qualität, wie sie beim Zeitungsdruck eingesetzt werden, nicht verwendet werden können, da das Feuchtmittel über die kombinierte Farb-Feuchtauftragwalze verstärkt in das Farbwerk gelangt, was insbesondere bei Druckfarben minderer Qualität zu Qualitätseinbußen beim Druck führt.

Die Zahnräder zum Antrieb der Feuchtwalzen sind konstruktiv aufwendig und verursachen zusätzliche Kosten. Darüberhinaus stellen sie eine starke Geräuschquelle dar. Ein Schlupf zwischen einer chrom- und einer gummibeschichteten Walze führt im Fall, daß das Feuchtwerk einmal trocken laufen sollte, zur schnellen Zerstörung der Gummiwalze.

Der Erfindung liegt die Aufgabe zugrunde, ein direkt auf einen Plattenzylinder arbeitendes Feuchtwerk mit guten Emulgiereigenschaften zu schaffen, das auch als Nachfeuchtwerk eingesetzt werden kann.

Diese Aufgabe wird durch die Merkmale des Anspruchs 1 gelöst.

Die Vorteile der Erfindung liegen insbesondere darin, daß das Feuchtmittel einen ausreichend langen Weg von der Sprüheinrichtung bis zum Plattenzylinder zurücklegt, um auf den Feuchtwalzen mit farbfreundlicher Oberfläche gut mit der Druckfarbe emulgieren zu können. Mehrere Quetschstellen an den Übergabestellen zwischen zwei Feuchtmittelwalzen verstärken diesen positiven Emulsionseffekt. Es kann auf zusätzliche Antriebe für die Feuchtmittelwalzen und künstlich erzeugten Schlupf verzichtet werden. Diese Maßnahme resultiert in einer höheren Lebensdauer der Feuchtwerkwalzen und einer geringeren Lärmerzeugung durch zusätzliche Zahnräder. Unterschiedliche Durchmesser der Feuchtwerkwalzen verhindern Dubliererscheinungen. Exzentrisch verstellbare Achsen und verstellbare Anschläge ermöglichen die Einstellung genauer Anpreßdrücke zwischen den einzelnen Feuchtwerkzylindern und dem Plattenzylinder.
Zwei Ausführungsbeispiele der Erfindung sind in den Zeichnungen dargestellt und werden im folgenden beschrieben. Es zeigen Fig. 1 eine schematische Darstellung der Seitenansicht des erfindungsgemäßen Bürstenfeuchtwerkes, Fig. 2 ein zweites Ausführungsbeispiel, Fig. 3 einen Schnitt III-III in Fig. 2.
Ein Feuchtwerk 1 für eine Offset-Rotationsdruckmaschine weist eine Feuchtmittelsprühvorrichtung 2 auf. Diese besteht aus einem Feuchtmittelkasten 3, einer in das Feuchtmittel eintauchenden, drehbar gelagerten Feuchtkastenwalze 4 und einer drehbar gelagerten Bürstenwalze 6, die mit der Feuchtkastenwalze 4 in Bürstenkontakt steht. Beide Sprühwalzen 4, 6 werden von einem Antrieb der Druckmaschine angetrieben.

Das Feuchtmittel wird in Form feiner Tröpfchen auf eine Feuchtwalze 7 mit feuchtmittelfreundlicher, vorzugsweise chrombeschichteter Oberfläche 8 aufgesprüht. Die Feuchtwalze 7 ist drehbar in Seitengestellen gelagert und wird vom Antrieb der Druckmaschine mit Maschinengeschwindigkeit angetrieben. Die Feuchtwalze 7 steht mittels ihrer Oberfläche 8 in Feuchtmittelübertragungskontakt mit einer zweiten Feuchtwalze 9. Diese weist eine farbfreundliche Oberfläche 11 (z. B. Gummi, Härte ca. 30-40°Shore A ) auf und ist drehbar auf einer Achse 12 gelagert. Die Achse 12 ist mittels Exzenterbuchsen 13 verstellbar in Hebeln 14 gelagert. Die Hebel 14 sind jeweils um einen in den Seitengestellen drehbar gelagerten Zapfen 16 der Feuchtwalze 7 schwenkbar gelagert. Die Feuchtwalze 9 überträgt das Feuchtmittel auf eine dritte Feuchtwalze 17, die eine farbfreundliche Oberfläche 18, insbesondere eine polyamidbeschichtete Oberfläche 18 (z. B. Rilsan, Härte ca. 90° Shore D) aufweist. Diese ist drehbar auf einer Achse 19 gelagert. Die Achse 19 ist in den Enden der Hebel 14 verschiebbar gelagert.
Die Feuchtwalze 17 überträgt das Feuchtmittel auf eine Feuchtmittelauftragwalze 23 mit farbfreundlicher Oberfläche 24 (z. B. Gummi, Härte ca. 30-40° Shore A), von der das Feuchtmittel auf einen Plattenzylinder 26 gelangt. Die Feuchtauftragwalze 23 ist drehbar auf einer Achse 27 gelagert, die fest in einer in den Hebeln 14 angeordneten Exzenterbuchse 29 sitzt. Durch diese Anordnung kann die dritte Feuchtwalze 17 gegenüber der Feuchtauftragwalze 23 verstellt werden. Eine Verstellung der dritten Feuchtwalze 17 gegenüber der zweiten Feuchtwalze 9 erfolgt durch Verschieben der Achse 19 gegenüber der Achse 12 der Feuchtwalze 9. Zu diesem Zweck weisen die Hebel 14 jeweils eine Aufnahme 28 auf, in welche die Achse 19 seitlich geführt eingehängt ist. In der Achse 19 sind senkrecht zur Achse 19 auf beiden Seiten der Feuchtwalze 17 zueinander parallel angeordnete Gewindebohrungen 37 vorgesehen. In die Gewindebohrungen 37 ist jeweils eine Stellhülse 38 mit Außengewinde eingeschraubt, die sich jeweils am Grund 39 der Aufnahmen 28 abstützt. Durch den Innenteil der Stellhülsen 38 ist eine Konterschraube 41 hindurchgeführt und in eine Gewindebohrung 42 im Hebel 14 hineingeschraubt. Mit der Konterschraube 41 ist die Stellhülse 38 festsetzbar, so daß die Achse 19 in gewünschter Stellung arretierbar ist. Eine Verstellung der zweiten Feuchtwalze 9 gegenüber der ersten Feuchtwalze 7 erfolgt mittels der Exzenterbuchse 13.

Die Hebel 14 weisen jeweils an ihrem oberen Ende eine Aufnahme 31 für eine Kolbenstange 32 eines Arbeitszylinders 33 auf, der schwenkbar am Seitengestell befestigt ist. Bei Druckbeaufschlagung der Arbeitszylinder 33 fahren die Kolbenstangen 32 aus und stellen diese Feuchtmittelauftragwalze 23 unter einstellbarem Druck an den Plattenzylinder 26 an. Die Einstellung erfolgt über zwei einstellbare Anschläge 34, die jeweils an der Innenseite der Seitengestelle befestigt sind und jeweils mit einem festen Anschlag 36 der Hebel 14 in Berührung bringbar angeordnet sind.

Von der Feuchtmittelsprühvorrichtung 2 wird das Feuchtmittel in Form kleiner Tröpfchen auf die feuchtmittelfreundliche Oberfläche 8 der Feuchtwalze 7 aufgesprüht. Die Feuchtwalze 7 wird vom Antrieb der Druckmaschine derart angetrieben, daß die Umfangsgeschwindigkeiten von Feuchtwalze 7 und Plattenzylinder 26 gleich groß sind. Die zweite Feuchtwalze 9 wird durch Friktion von der ersten Feuchtwalze 7 angetrieben und ist mittels der Exzenterbuchsen 13 gegenüber dieser einstellbar.

Das Feuchtmittel gelangt nun von der farbfreundlichen Oberfläche 11 der Feuchtwalze 9 zur farbfreundlichen Oberfläche 18 der Feuchtwalze 17 und von dort zur farbfreundlichen Oberfläche 24 der Feuchtmittelauftragwalze 23. Von der Feuchtmittelauftragwalze 23 gelangt das Feuchtmittel zum Plattenzylinder 26, der die Feuchtmittelauftragwalze 23 durch Friktion antreibt, die ihrerseits die Feuchtwalze 17 zusammen mit der Feuchtwalze 9 durch Friktion antreibt.

Durch die Maßnahme, die drei dem Plattenzylinder vorgeordneten Feuchtwalzen 9, 17, 23 mit farbmittelfreundlichen Oberflächen 11, 18, 24 zu versehen, führen diese Feuchtwalzen einen durch die Gesetze der Farbspaltung bekannte Farbmenge. Das in Tropfenform aufgebrachte Feuchtmittel hat nun die Möglichkeit, auf einem relativ langen Weg mit verschiedenen Quetschstellen an den Kontaktstellen zwischen zwei Feuchtwalzen mit der Druckfarbe zu emulgieren und in "geglättetem" Zustand auf den Plattenzylinder zu gelangen. Diese Maßnahme ist insbesondere bei nachfeuchtenden Druckwerken notwendig, da diesen die glättende Wirkung der vorgesehenen Farbauftragwalzen fehlt.

Bei einem zweiten Ausführungsbeispiel sind nur die Feuchtwalzen 7, 9 sowie die Feuchtmittelauftragswalze 23 in gemeinsamen Hebeln 43 gelagert. Für die Lagerung der dritten Feuchtwalze 17 sind zwei Hebel 44 vorgesehen, die gegenüber den Hebeln 43 exzentrisch verstellbar angeordnet sind. Die Lagerungen der Feuchtwalzen 7, 9 sind gegenüber dem ersten Ausführungsbeispiel unverändert. Die Achse 27 der Feuchtmittelauftragswalze 23 ist im zweiten Ausführungsbeispiel jeweils zentrisch in einer Stellbüchse 46 gelagert. Die Stellbüchse 46 weist an ihrer Stirnseite jeweils einen exzentrisch zur Achse 27 angeordneten Zapfen 47 auf. Auf dem Zapfen 47 ist der Hebel 44 jeweils schwenkbar gelagert. Durch Verstellung der Stellbüchse 46 ist die Feuchtwalze 17 gegenüber der Feuchmittelauftragswalze 23 einstellbar. Ein Anstelldruck zwischen dritter Feuchtwalze 17 und zweiter Feuchtwalze 9 wird durch die auf die Feuchtmittelwalze einwirkende Schwerkraft erzeugt. Die Feuchtwalzen 7, 9, 17, 23 weisen untereinander verschiedene Durchmesser a, b, c, d auf.

### Teileliste

- 1: Feuchtwerk
- 2: Feuchtmittelsprühvorrichtung
- 3: Feuchtmittelkasten
- 4: Feuchtkastenwalze, Sprühwalze
- 5: -
- 6: Bürstenwalze, Sprühwalze
- 7: Feuchtwalze
- 8: Oberfläche (7)
- 9: Feuchtwalze
- 10: -
- 11: Oberfläche (9)
- 12: Achse (9)
- 13: Exzenterbuchse (12)
- 14: Hebel
- 15: -
- 16: Zapfen
- 17: Feuchtwalze
- 18: Oberfläche (17)
- 19: Achse (17)
- 20: -
- 21: -
- 22: -
- 23: Feuchtmittelauftragwalze
- 24: Oberfläche (23)
- 25: -
- 26: Plattenzylinder
- 27: Achse (23)
- 28: Aufnahme (27)
- 29: Exzenterbüchse (27)
- 30: -
- 31: Aufnahme (32)
- 32: Kolbenstange
- 33: Arbeitszylinder
- 34: Anschlag, einstellbar
- 35: -
- 36: Anschlag, fest
- 37: Gewindebohrung
- 38: Stellhülse
- 39: Grund (28)
- 40: -
- 41: Konterschraube
- 42: Gewindebohrung
- 43: Hebel
- 44: Hebel
- 45: -
- 46: Stellbüchse
- 47: Zapfen

## Patentansprüche

1. Feuchtwerk einer Offset-Rollenrotationsdruckmaschine mit separatem, einem Farbwerk vor- oder nachgeordnetem Ablauf, bei dem das Feuchtmittel tröpfchenförmig auf eine erste, angetriebene Feuchtwalze (7) mit feuchtmittelfreundlicher Oberfläche aufsprühbar und über zwischengeschaltete zweite (9) und dritte Feuchtwalzen (17) und eine farbfreundliche, bevorzugt gummibeschichtete Auftragswalze (23) auf eine Druckplatte eines Plattenzylinders (26) auftragbar ist, wobei die erste zwischengeschaltete, zweite Feuchtwalze (9) eine Beschichtung (11) aus einem weichen, eine farbfreundliche Oberfläche aufweisenden Material aufweist, dadurch gekennzeichnet, daß die zweite zwischengeschaltete, dritte Feuchtwalze (17) eine Beschichtung (18) aus harten farbfreundlichen Material aufweist, daß die Feuchtwalzen (7, 9, 17) und die Feuchtmittelauftragwalze (23) voneinander verschiedene Durchmesser (a; b; c; d) besitzen und daß die zweite (9), die dritte Feuchtwalze (17) und die Feuchtmittelauftragwalze (23) mittels Reibung angetrieben sind.

2. Feuchtwerk nach Anspruch 1, dadurch gekennzeichnet, daß die drei Feuchtwalzen (7, 9, 17) und die Feuchtmittelauftragwalze (23) gemeinsam um die Achse (16) der ersten Feuchtwalze (7) schwenkbar angeordnet sind.

3. Feuchtwerk nach den Ansprüchen 1 bis 2, dadurch gekennzeichnet, daß die drei Feuchtwalzen (7, 9, 17) und die Feuchtmittelauftragwalze (23) auf beiden Seiten jeweils in einem Hebel (14) gemeinsam gelagert sind.

4. Feuchtwerk nach den Ansprüchen 1 und 2, dadurch gekennzeichnet, daß nur die erste (7) und zweite Feuchtwalze (9) und die Feuchtmittelauftragwalze (23) auf beiden Seiten jeweils in einem gemeinsamen Hebel (43) gelagert sind.

5. Feuchtwerk nach den Ansprüchen 1, 2 und 4, dadurch gekennzeichnet, daß eine Achse (19) der dritten Feuchtwalze (17) in zwei schwenkbaren Hebeln (44) gelagert ist und daß die Achse (19) mittels der Hebel (44) gegenüber einer Achse (27) der Feuchtmittelauftragswalze (23) verstellbar angeordnet ist.

6. Feuchtwerk nach den Ansprüchen 1, 2 und 3, dadurch gekennzeichnet, daß die Achse (19) der dritten Feuchtwalze (17) in einer Aufnahme (28) des Hebels (14) verschiebbar angeordnet ist.

7. Feuchtwerk nach den Ansprüchen 1 und 5, dadurch gekennzeichnet, daß die erste (7) und die zweite Feuchtwalze (9) sowie die Feuchtmittelauftragwalze (23) auf beiden Seiten jeweils in einem Hebel (43) gemeinsam gelagert sind, daß die Achse (19) der dritten Feuchtwalze (17) in zwei an den Hebeln (43) angelenkten Schwenkhebeln (44) gelagert ist und daß diese Achse (19) mittels der Schwenkhebel (44) in Bezug auf die Feuchtmittelauftragswalze (23) verstellbar angeordnet ist.

8. Feuchtwerk nach den Ansprüchen 1-3 und 6, dadurch gekennzeichnet, daß die Achsen (12, 27) der zweiten Feuchtwalze (9) und der Feuchtmittelauftragwalze (23) exzentrisch verstellbar angeordnet sind.

9. Feuchtwerk nach den Ansprüchen 1, 2, 4, 5 und 7, dadurch gekennzeichnet, daß die Achse (12) der zweiten Feuchtwalze (9) exzentrisch verstellbar und die Achse (27) der Feuchtmittelauftragswalze (23) zentrisch gelagert ist.

10. Feuchtwerk nach den Ansprüchen 1-3, 6 und 8, dadurch gekennzeichnet, daß die Achse (19) jeweils auf beiden Seiten der dritten Feuchtwalze (17) zueinander parallel angeordnete Gewindebohrungen (37) aufweist, daß in jeder Gewindebohrung (37) eine Stellhülse (38) und eine koaxial darin angeordnete Konterschraube (41) angeordnet ist, daß die Konterschraube (41) in Schraubverbindung mit dem Hebel (14) steht und daß die Stellhülse (38) sich an einem Grund (39) der Aufnahme (28) abstützt.

11. Feuchtwerk nach den Ansprüchen 1 bis 10, dadurch gekennzeichnet, daß die dritte Feuchtwalze (17) als hartes farbfreundliches Material eine Polyamidbeschichtung aufweist.

12. Feuchtwerk nach den Ansprüchen 1 bis 11, dadurch gekennzeichnet, daß die Polyamidbeschichtung der dritten Feuchtwalze (17) eine Härte von ca. 90° Shore D aufweist.

13. Feuchtwerk nach den Ansprüchen 1 bis 10, dadurch gekennzeichnet, daß eine Gummibeschichtung der zweiten Feuchtwalze (9) und der Feuchtmittelauftragwalze (23) eine Härte von ca. 30-40° Shore A aufweist.

14. Feuchtwerk nach Anspruch 1 bis 13, dadurch gekennzeichnet daß dieses Feuchtwerk ein Sprühfeuchtwerk ist.

15. Feuchtwerk nach den Ansprüchen 1 und 14, dadurch gekennzeichnet daß das Sprühfeuchtwerk als ein Bürstenfeuchtwerk vorgesehen ist.

## Claims

1. A damping unit of an offset web-fed rotary printing machine having a separate output arranged upstream or downstream of an inking unit, in which the damping agent can be sprayed in the form of droplets onto a first driven damping roller (7) having a surface compatible with damping agent and can be applied by way of intermediate second (9) and third (17) damping rollers and an ink-compatible, preferably rubber-coated application roller (23) onto a printing plate of a plate cylinder (26), the first intermediate, second damping roller (9) having a coating (11) made of a soft material having an ink-compatible surface, characterized in that the second intermediate, third damping roller (17) has a coating (18) of hard ink-compatible material, in that the damping rollers (7, 9, 17) and the damping agent application roller (23) have different diameters (a; b; c; d) from one another, and in that the second damping roller (9), the third damping roller (17) and the damping agent application roller (23) are driven by means of friction.

2. A damping unit according to Claim 1, characterized in that the three damping rollers (7, 9, 17) and the damping agent application roller (23) are arranged to be commonly pivotal about the axis (16) of the first damping roller (7).

3. A damping unit according to Claims 1 to 2, characterized in that the three damping rollers (7, 9, 17) and the damping agent application roller (23) are commonly mounted in a lever (14) in each case on both sides.

4. A damping unit according to Claims 1 and 2, characterized in that only the first (7) and the second (9) damping roller and the damping agent application roller (23) are mounted in a common lever (43) in each case on both sides.

5. A damping unit according to Claims 1, 2 and 4, characterized in that a spindle (19) of the third damping roller (17) is mounted in two pivotal levers (44), and in that the spindle (19) is arranged to be adjustable with respect to an axis (27) of the damping agent application roller (23) by means of the levers (44).

6. A damping unit according to Claims 1, 2 and 3, characterized in that the spindle (19) of the third damping roller (17) is arranged to be displaceable in a receiver (28) of the lever (14).

7. A damping unit according to Claims 1 and 5, characterized in that the first (7) and the second (9) damping roller and the damping agent application roller (23) are commonly mounted in a lever (43) in each case on both sides, in that the spindle (19) of the third damping roller (17) is mounted in two pivotal levers (44) articulated to the levers (43), and in that this spindle (19) is arranged to be adjustable in relation to the damping agent application roller (23) by means of pivotal levers (44).

8. A damping unit according to Claims 1 - 3 and 6, characterized in that the axes (12, 27) of the second damping roller (9) and the damping agent application roller (23) are arranged to be eccentrically adjustable.

9. A damping unit according to Claims 1, 2, 4, 5 and 7, characterized in that the axis (12) of the second damping roller (9) is eccentrically adjustable and the axis (27) of the damping agent application roller (23) is mounted centrally.

10. A damping unit according to Claims 1 - 3, 6 and 8, characterized in that the spindle (19) has mutually parallel threaded bores (37) in each case on both sides of the third damping roller (17), in that an adjusting socket (38) and a screw (41) for a lock nut arranged coaxially therein are arranged in each threaded bore (37), in that the screw (41) for a lock nut is in screw connection with the lever (14), and in that the adjusting socket (38) is supported at a base (39) of the receiver (28).

11. A damping unit according to Claims 1 to 10, characterized in that the third damping roller (17) has as the hard ink-compatible material a polyamide coating.

12. A damping unit according to Claims 1 to 11, characterized in that the polyamide coating of the third damping roller (17) has a Shore D hardness of approximately 90°.

13. A damping unit according to Claims 1 to 10, characterized in that a rubber coating of the second damping roller (9) and the damping agent application roller (23) have a Shore A hardness of approximately 30 - 40°.

14. A damping unit according to Claims 1 to 13, characterized in that this damping unit is a spray-type damping unit.

15. A damping unit according to Claims 1 and 14, characterized in that the spray-type damping unit is provided as a brush-type damping unit.

## Revendications

1. Dispositif de mouillage d'une machine offset rotative à bobines avec exécution séparée en amont ou en aval d'un dispositif d'encrage, dans lequel l'agent mouillant peut être pulvérisé sous forme de gouttelettes sur un premier rouleau mouilleur entraîné (7) possédant une surface propice à l'agent mouillant et peut être appliqué sur la plaque d'impression d'un cylindre porte-plaque (26) par l'intermédiaire d'un second (9) et d'un troisième rouleau mouilleur (17) intercalés ainsi que d'un rouleau applicateur (23) de préférence garni de caoutchouc et propice à l'encre, le second rouleau mouilleur (9), à savoir le premier rouleau mouilleur intercalé, comportant un revêtement (11) en matériau tendre dont la surface est propice à l'encre, caractérisé en ce que le troisième rouleau mouilleur (17), à savoir le second rouleau mouilleur intercalé, comporte un revêtement (18) en matériau dur propice à l'encre, en ce que les rouleaux mouilleurs (7, 9, 17) et le rouleau applicateur d'agent mouillant (23) possèdent des diamètres différents l'un de l'autre (a ; b ; c ; d), et en ce que le deuxième rouleau mouilleur (9), le troisième rouleau mouilleur (17) et le rouleau applicateur d'agent mouillant (23) sont entraînés par friction.

2. Dispositif de mouillage selon la revendication 1, caractérisé en ce que les trois rouleaux mouilleurs (7, 9, 17) et le rouleau applicateur d'agent mouillant (23) sont montés ensemble de manière pivotante autour de l'axe (16) du premier rouleau mouilleur (7).

3. Dispositif de mouillage selon les revendications 1 et 2, caractérisé en ce que les trois rouleaux mouilleurs (7, 9, 17) et le rouleau applicateur d'agent mouillant (23) sont logés ensemble, sur leur deux côtés, dans un levier (14).

4. Dispositif de mouillage selon les revendications 1 et 2, caractérisé en ce que seuls le premier rouleau mouilleur (7) et le deuxième rouleau mouilleur (9) ainsi que le rouleau applicateur d'agent mouillant (23) sont logés ensemble, sur leurs deux côtés, dans un levier commun (43).

5. Dispositif de mouillage selon les revendications 1, 2 et 4, caractérisé en ce que l'axe (19) du troisième rouleau mouilleur (17) est logé dans deux leviers pivotants (44), et en ce que l'axe (19) est monté avec une possibilité de réglage au moyen des leviers (44) par rapport à l'axe (27) du rouleau applicateur d'agent mouillant (23).

6. Dispositif de mouillage selon les revendications 1, 2 et 3, caractérisé en ce que l'axe (19) du troisième rouleau mouilleur (17) est monté avec une possibilité de déplacement dans le logement (28) du levier (14).

7. Dispositif de mouillage selon les revendications 1 et 5, caractérisé en ce que le premier rouleau mouilleur (7) et le deuxième rouleau mouilleur (9) ainsi que le rouleau applicateur d'agent mouillant (23) sont logés ensemble, sur leurs deux côtés, dans un levier (43), en ce que l'axe (19) du troisième rouleau mouilleur (17) est logé dans deux leviers pivotants (44) articulés aux leviers (43), et en ce que cet axe (19) est monté avec une possibilité de réglage au moyen des leviers de réglage (44) par rapport au rouleau applicateur d'agent mouillant (23).

8. Dispositif de mouillage selon les revendications 1 à 3 et 6, caractérisé en ce que l'axe (12, 27) du deuxième rouleau mouilleur (9) et celui du rouleau applicateur d'agent mouillant (23) sont disposés avec une possibilité de réglage excentrique.

9. Dispositif de mouillage selon les revendications 1, 2, 4, 5 et 7, caractérisé en ce que l'axe (12) du deuxième rouleau mouilleur (9) possède une possibilité de réglage excentrique, et l'axe (27) du rouleau applicateur d'agent mouillant (23) est monté de manière centrée.

10. Dispositif de mouillage selon les revendications 1 à 3, 6 et 8, caractérisé en ce que l'axe (19) comporte, sur chacun des deux côtés du troisième rouleau mouilleur (17), des taraudages (37) parallèles l'un à l'autre, en ce que, dans chaque taraudage (37), est disposée une douille de réglage (38) et une contre-vis (41) qui y est logée en position coaxiale, en ce que la contre-vis (41) crée une liaison vissée avec le levier (14), et en ce que la douille de réglage (38) prend appui sur le fond (39) du logement (28).

11. Dispositif de mouillage selon les revendications 1 à 10, caractérisé en ce que le troisième rouleau mouilleur (17) comporte un revêtement en polyamide comme matériau dur propice à l'encre.

12. Dispositif de mouillage selon les revendications 1 à 11, caractérisé en ce que le revêtement en polyamide du troisième rouleau mouilleur (17) possède une dureté d'environ 90 degrés Shore D.

13. Dispositif de mouillage selon les revendications 1 à 10, caractérisé en ce que le revêtement en caoutchouc du deuxième rouleau mouilleur (9) et du rouleau applicateur d'agent mouillant (23) possède une dureté d'environ 30 à 40 degrés Shore A.

14. Dispositif de mouillage selon la revendication 1 à 13, caractérisé en ce que ce dispositif de mouillage est un dispositif de mouillage par pulvérisation.

15. Dispositif de mouillage selon les revendications 1 et 14, caractérisé en ce que le dispositif de mouillage par pulvérisation prévu est conçu sous la forme d'un dispositif de mouillage à brosses.
